# EUROPÄISCHE PATENTANMELDUNG

(11) **EP 3 222 389 A1**
(43) Veröffentlichungstag der Anmeldung: **27.09.2017**
(21) Anmeldenummer: 16161334.4
(22) Anmeldetag: 21.03.2016
(51) Int. Cl.: B25D 16/00, B25F 5/00

(54) **ELEKTRISCHE HANDWERKZEUGMASCHINE**

(71) Anmelder: HILTI Aktiengesellschaft, 9494 Schaan (LI)
(72) Erfinder: Meixner, Ralf, 87656 Germaringen (DE); Forstner, Markus, 86899 Landsberg (DE)
(74) Vertreter: Hilti Aktiengesellschaft Corporate Intellectual Property

(57) **Zusammenfassung**

Elektrische Handwerkzeugmaschine (100) mit einem Werkzeuggehäuse (90), einem Betriebswahlschalter (10) und einem Funktionswahlschalter (20), wobei der Betriebswahlschalter (10) ausgebildet ist einen mechanischen Betriebsmodus, vorzugsweise Meißeln (M) und/oder Hammerbohren (HB), zu schalten und der Funktionswahlschalter (20) ausgebildet ist eine vorzugsweise elektrische Ansteuerfunktion, vorzugsweise Rechtslauf und/oder Linkslauf zu schalten, und wobei der Betriebswahlschalter (10) und der Funktionswahlschalter (20) räumlich voneinander getrennt am Werkzeuggehäuse (90) angeordnet sind, wobei der Betriebswahlschalter (10) mechanisch mit dem Funktionswahlschalter (20) gekoppelt ist, derart dass beim Betätigen des Betriebswahlschalters (10) in zumindest einen Betriebsmodus (M, HB, O) ein Umschalten des Funktionswahlschalters (20) bewirkt wird.

## Beschreibung

Die vorliegende Erfindung betrifft eine elektrische Handwerkzeugmaschine mit einem Werkzeuggehäuse, einem Betriebswahlschalter und einem Funktionswahlschalter. Der Betriebswahlschalter ist ausgebildet, einen mechanischen Betriebsmodus der Handwerkzeugmaschine, vorzugsweise Meißeln, Hammerbohren und/oder Meißelverstellung, zu schalten. Der Funktionswahlschalter ist ausgebildet, eine vorzugsweise elektrische Ansteuerfunktion, beispielsweise Rechtslauf, Linkslauf und/oder Sperrposition (Elektromotor stromlos) der Handwerkzeugmaschine zu schalten. Der Betriebswahlschalter und der Funktionswahlschalter sind räumlich voneinander getrennt am Werkzeuggehäuse angeordnet.

Elektrische Handwerkzeugmaschinen der eingangs genannten Art, beispielsweise in Form von Bohrhämmern oder Kombihämmern, sind grundsätzlich aus dem Stand der Technik bekannt.

Es ist Aufgabe der vorliegenden Erfindung, eine elektrische Handwerkzeugmaschine zu schaffen, die besonders bedienerfreundlich ist.

Die Aufgabe wird dadurch gelöst, dass der Betriebswahlschalter mechanisch mit dem Funktionswahlschalter gekoppelt ist, derart, dass beim Betätigen des Betriebswahlschalters in zumindest einen Betriebsmodus ein Umschalten des Funktionswahlschalters bewirkt wird.

Die Erfindung schließt die Erkenntnis ein, dass elektrische Handwerkzeugmaschinen mit verschiedentlich ausgestalteten Funktionswahlschaltern, insbesondere auch solchen, die als Ansteuerfunktion eine Sperrposition aufweisen, grundsätzlich aus dem Stand der Technik bekannt sind. Als nachteilig wurde erkannt, dass solche Funktionswahlschalter, wie sie beispielsweise aus der deutschen Veröffentlichungsschrift DE 2 410 871 A1 bekannt sind, aus Sicherheitsgründen kaum für leistungsstarke Geräte wie etwa Kombihämmer geeignet sind.

Die Erfindung schließt weiterhin die Erkenntnis ein, dass typischerweise akkubetriebene elektrische Handwerkzeugmaschinen häufig an ihrem hinteren Ende, d.h. der Akkuseite, getragen werden. Dabei kann es zu einer unerwünschten Betätigung einer Hauptschaltereinheit kommen, was zu einem erhöhten Risiko für den Träge der Handwerkzeugmaschine führt.

In Abkehr zur Lösungen des Standes der Technik, ist erfindungsgemäß eine mechanische Kopplung zwischen Betriebswahlschalter und Funktionswahlschalter vorgesehen. Somit kann, beispielsweise bei einem vorgegebenen mechanischen Betriebsmodus, der Funktionswahlschalter zwingend in Sperrposition befindlich sein, sodass ein unerwünschter Anlauf der Handwerkzeugmaschine vermieden wird. Dadurch ist die erfindungsgemäße Handwerkzeugmaschine zum einen komfortabel, da auf eine Position des Funktionswahlschalters nicht notwendigerweise geachtet werden muss. Zum anderen stellt dies einen entscheidenden Sicherheitsvorteil dar, der Verletzungen eines Werkzeugmaschinenbenutzers vermeiden kann.

Die Erfindung schließt weiterhin die Erkenntnis ein, dass, wenn der Funktionswahlschalter beispielsweise von einer Hauptschaltereinheit der Handwerkzeugmaschine umfasst ist, dieser für ein breites Spektrum von Handwerkzeugmaschinen verwendet werden kann. Dies gilt insbesondere für solche Funktionswahlschalter, die typischerweise bei Handwerkzeugmaschinen mit Drehrichtungsumschaltung genutzt werden.

Unter einem Betriebswahlschalter soll im Rahmen der vorliegenden Erfindung ein Schalter zu verstehen sein, der einen mechanischen Betriebsmodus, in der Regel einen getriebewirksamen Modus schalten kann. Solche Betriebsmodi können beispielsweise Meißeln, Bohren, Hammerbohren und dergleichen sein.

Der Funktionswahlschalter ist andererseits ausgebildet eine vorzugsweise elektrische, besonders bevorzugt rein elektrische Ansteuerfunktion zu realisieren. Dies kann beispielsweise ein Rechtslauf sein, bei der ein Elektromotor derart angesteuert wird, dass sich eine Werkzeugaufnahme - bezogen auf eine Blickrichtung von einer hinteren Seite der Handwerkzeugmaschine in Richtung der Werkzeugaufnahme - rechtsherum dreht. Eine elektrische Ansteuerfunktion kann alternativ oder zusätzlich ein Linkslauf sein, bei dem ein Elektromotor derart angesteuert wird, dass sich eine Werkzeugaufnahme - bezogen auf eine Blickrichtung von einer hinteren Seite der Handwerkzeugmaschine in Richtung der Werkzeugaufnahme - linksherum dreht. Eine elektrische Ansteuerfunktion kann alternativ oder zusätzlich eine Sperrposition sein, bei dem ein Elektromotor der elektrischen Handwerkzeugmaschine stromlos ist.

Auch wenn eine Ansteuerfunktion wie beispielsweise Rechtslauf letztendlich zu einer mechanischen Bewegung eines Werkzeugfutters um eine Rotationsantriebsachse der Handwerkzeugmaschine führt, so ist die Ansteuerfunktion, die dies durch geeignete Bestromung des Elektromotors bewirkt, als elektrisch zu verstehen.

Es hat sich als vorteilhaft herausgestellt, wenn der Betriebswahlschalter über eine Kulissensteuerung mit dem Funktionswahlschalter gekoppelt ist. Die Kulissensteuerung kann eine Steuerkulisse aufweisen, in die ein von dem Funktionswahlschalter umfasster Kulissenstein eingreift. Vorzugsweise ist der Kulissenstein an einem Schaltschwenkarm des Funktionswahlschalters angeordnet. Besonders bevorzugt ist der Kulissenstein an einem Ende eines Schaltschwenkarms des Funktionswahlschalters angeordnet.

Es hat sich als vorteilhaft herausgestellt, wenn der Funktionswahlschalter quer zu einer Hauptschaltrichtung der Hauptschaltereinheit betätigbar ist. Eine solche Querbewegung kann Teil einer Schwenkbewegung eines Schwenkschaltarms des Funktionswahlschalters sein.

Es hat sich als vorteilhaft herausgestellt, wenn die Kulissensteuerung eine Steuerstange aufweist, die mit dem Betriebswahlschalter wirkverbunden ist. Vorzugsweise ist der Betriebswahlschalter als Schiebeschalter ausgebildet, der vorzugsweise in Längsrichtung der Handwerkzeugmaschine betätigt werden kann.

Es hat sich als vorteilhaft herausgestellt, wenn eine Betätigungsrichtung eines als Schiebeschalter ausgebildeten Betriebswahlschalters parallel (axial) zu einer Hauptschaltrichtung der Hauptschaltereinheit verläuft. Dementsprechend kann auch eine zwischen Betriebswahlschalter und Kulissenprofil befindliche Steuerstange axial zur Bewegungsrichtung eines als Schiebeschalter ausgebildeten Betriebswahlschalters orientiert sein.

Alternativ zu einer Ausbildung des Betriebswahlschalters als Schiebeschalter, kann der Betriebswahlschalter als Drehschalter ausgebildet sein. In diesem Fall erfolgt vorzugsweise eine exzentrische Anbindung der Kulissensteuerung beziehungsweise der Steuerstange an den Betriebswahlschalter.

Die Steuerkulisse kann ein Kulissenprofil aufweisen, das eine Steuerlage für jede elektrische Ansteuerfunktion des Funktionswahlschalters aufweist. Weist der Funktionswahlschalter beispielsweise eine Position für Rechtslauf, Sperrposition und Linkslauf auf, so kann das Kulissenprofil korrespondierende Positionen aufweisen.

Alternativ kann das Kulissenprofil ausgebildet sein, dass es eine Anzahl von tatsächlich am Funktionswahlschalter vorhandenen Ansteuerfunktionen reduziert. Ist beispielsweise der Funktionswahlschalter von Hause aus für einen Rechtslauf, einen Linkslauf und eine Sperrposition ausgebildet, so kann das Kulissenprofil derart ausgebildet und angeordnet sein, dass lediglich ein Rechtslauf und die Sperrposition am Funktionswahlschalter eingenommen werden können.

Durch die mechanische Kopplung zwischen Betriebswahlschalter und Funktionswahlschalter über die eben beschriebene Kulissenprofilausgestaltung kann vorteilhafter Weise ein typischerweise für eine größere Anzahl von Werkzeugmaschinen vorgehaltene Funktionswahlschalter auch bei solchen Werkzeugmaschinen eingesetzt werden, bei denen lediglich ein Rechtslauf und eine Sperrposition erwünscht ist. Dies ist typischerweise bei Handwerkzeugmaschinen mit hoher Leistung der Fall.

In einer besonders bevorzugten Ausgestaltung ist das Kulissenprofil wannenförmig ausgebildet, vorzugsweise derart, dass lediglich ein einseitiges Ausschwenken eines Schaltschwenkarms des Funktionswahlschalters möglich ist.

Es hat sich als vorteilhaft herausgestellt, wenn die Handwerkzeugmaschine eine Hauptschaltereinheit zum elektrischen Einschalten und Ausschalten der Handwerkzeugmaschine aufweist. Der Funktionswahlschalter kann in die Hauptschaltereinheit integriert sein.

In einer besonders bevorzugten Ausgestaltung weist der Betriebswahlschalter, als mechanischen Betriebsmodus, eine Position zur Meißelverstellung auf, bei der ein in der Handwerkzeugmaschine aufzunehmender oder aufgenommener Meißel um eine Rotationsantriebsachse der Handwerkzeugmaschine verstellt werden kann.

Vorzugsweise erfolgt im Betriebsmodus Meißeln lediglich eine Vor- und Zurückbewegung eines in der Handwerkzeugmaschine aufgenommenen Meißels in Längsrichtung zur Rotationsantriebsachse und ohne Rotation um die Rotationsantriebsachse. Vorzugsweise erfolgt im Betriebsmodus Hammerbohren sowohl eine Rotation eines in der Handwerkzeugmaschine aufgenommenen aufzunehmenden Meißels um eine Rotationsantriebsachse als auch entlang dieser.

Besonders bevorzugt weist der Funktionswahlschalter, als Ansteuerfunktion, eine Sperrposition auf, bei der eine elektrische Ansteuerung eines Motors der Handwerkzeugmaschine elektrisch und/oder mechanisch unterbunden ist.

Es hat sich als vorteilhaft herausgestellt, dass der Funktionswahlschalter in der Sperrposition befindlich ist, wenn der Betriebswahlschalter in der Position zur Meißelverstellung befindlich ist.

In einer weiteren bevorzugten Ausgestaltung ist die elektrische Handwerkzeugmaschine als Bohrhammer oder Kombihammer ausgebildet, der über einen Versorgungsakku stromversorgt wird. Die Handwerkzeugmaschine kann einen Versorgungsakku aufweisen, der in einer dafür ausgebildeten Aufnahmebucht der Handwerkzeugmaschine aufzunehmen, oder aufgenommen ist.

Weitere Vorteile ergeben sich aus der folgenden Figurenbeschreibung. In den Figuren sind verschiedene Ausführungsbeispiele der vorliegenden Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert.

Es zeigen:
- Fig. 1: eine schematisch Darstellung eines bevorzugten Ausführungsbeispiels einer erfindungsgemäßen elektrischen Handwerkzeugmaschine im Betriebsmodus Meißeln;
- Fig. 2: das Ausführungsbeispiel der Fig. 1 im Betriebsmodus Meißelverstellung;
- Fig. 3: das Ausführungsbeispiel der Figuren 1 und 2 im Betriebsmodus Hammerbohren;
- Fig. 4: ein Detail der mechanischen Kopplung zwischen Betriebswahlschalter und Funktionswahlschalter, im Betriebsmodus Hammerbohren, zur Erläuterung der Kulissensteuerung;
- Fig. 5: das Ausführungsbeispiel der Fig. 4 im Betriebsmodus Meißelverstellung;
- Fig. 6: ein Ausführungsbeispiel im Betriebsmodus Meißeln;
- Fig. 7: eine perspektivische schematische Darstellung einer mechanischen Verkopplung zwischen Betriebswahlschalter und Funktionswahlschalter.

### Ausführungsbeispiele:

Eine elektrische Handwerkzeugmaschine 100 ist in Fig. 1 gezeigt. Diese Handwerkzeugmaschine 100 weist ein Werkzeuggehäuse 90, ein Betriebswahlschalter 10 und einen Funktionswahlschalter 20 auf. Der Betriebswahlschalter 10 der Handwerkzeugmaschine 100 ist, wie den Figuren 1 bis 6 entnommen werden kann, als Schiebeschalter ausgebildet.

Der Betriebswahlschalter 10 und der Funktionswahlschalter 20 sind räumlich voneinander getrennt am Werkzeuggehäuse 90 angeordnet. Der Betriebswahlschalter 10 ist ausgebildet, genau drei mechanische Betriebsmodi, nämlich Meißeln M, Meißelverstellung O sowie Hammerbohren HB zu schalten.

Der Funktionswahlschalter 20 der Handwerkzeugmaschine 100 in Fig. 1 ist ausgebildet eine elektrische Ansteuerfunktion Rechtslauf RL (vgl. Fig. 3 und 4) und eine Sperrposition SP (vgl. Fig. 2 und Fig. 5) einzunehmen.

Erfindungsgemäß ist der Betriebswahlschalter 10 mechanisch mit dem Funktionswahlschalter gekoppelt, derart, dass beim Betätigen des Betriebswahlschalters 10 in einen der Betriebsmodi M, HB, O ein Umschalten des Funktionswahlschalters 20 bewirkt wird.

Im vorliegend dargestellten Ausführungsbeispiel weist die Handwerkzeugmaschine eine Hauptschaltereinheit 30 zum elektrischen Einschalten und Ausschalten der Handwerkzeugmaschine 100 auf. Die Hauptschaltereinheit 30 kann in Hauptschaltrichtung HR durch Drücken beziehungsweise Loslassen der Hauptschaltereinheit 30 betätigt werden. Die Hauptschalteinheit 30 kann ein Potentiometer aufweisen, das beispielsweise proportional zu einer Auslenkung der Hauptschaltereinheit 30 in Hauptschaltrichtung HR angesteuert wird, beziehungsweise seinen Potentiometerwiderstand ändert.

Im vorliegend dargestellten bevorzugten Ausführungsbeispiel ist der Funktionswahlschalter 20 in die Hauptschaltereinheit 30 integriert, dies kann beispielsweise auch der Fig. 7 entnommen werden.

Der als Schiebeschalter ausgebildete Betriebswahlschalter 10 kann axial zur Hauptschaltrichtung der Hauptschaltereinheit 30 bewegt werden, wobei der Betriebswahlschalter 10 über eine Kulissensteuerung 50 mit dem Funktionswahlschalter 20 gekoppelt ist.

Die Kulissensteuerung 50 weist eine Steuerkulisse 55 auf, in die ein von dem Funktionswahlschalter 20 umfasster Kulissenstein 15 eingreift. Dies wird später mit Bezug auf die Figuren 4 bis 6 genauer erläutert.

Wie ebenfalls der Fig. 1 entnommen werden kann, ist die elektrische Handwerkzeugmaschine als Kombihammer ausgebildet, der einen Versorgungsakku 80 aufweist, der in der Handwerkzeugmaschine 100 aufgenommen ist. Über den Versorgungsakku 80 erfolgt eine elektrische Versorgung der Handwerkzeugmaschine 100.

In Fig. 2 ist die elektrische Handwerkzeugmaschine 100 im mechanischen Betriebsmodus Meißelverstellung O dargestellt. Hier befindet sich der mechanische Betriebswahlschalter 10, der als Schiebeschalter ausgebildet ist, in einer von genau drei Stellungen, genauer gesagt der Mittelstellung, die die Position zur Meißelverstellung O angibt. In diesem Betriebsmodus Meißelverstellung O ist ein in der Handwerkzeugmaschine 100 aufgenommener Meißel 200 um die Rotationsantriebsachse R der Handwerkzeugmaschine 100 verstellbar.

Wie auf der rechten Seite der Handwerkzeugmaschine 100 angedeutet ist, befindet sich der Funktionswahlschalter 20 in Sperrposition, sodass eine elektrische Ansteuerung des Motors (nicht gezeigt) der Handwerkzeugmaschine 100 elektrisch unterbunden ist. Diese Kopplung von Meißelverstellung O mit Sperrposition SP des Funktionswahlschalters kann auch der Fig. 5 entnommen werden.

Fig. 3 zeigt schließlich die Handwerkzeugmaschine 100, wobei der Betriebswahlschalter 10 im mechanischen Betriebsmodus Meißeln M befindlich ist. Über die Kulissensteuerung 50 ist der Betriebswahlschalter 10 mechanisch mit dem Funktionswahlschalter 20 derart gekoppelt, dass bei mechanischem Betriebsmodus Hammerbohren HB eine Ansteuerfunktion Rechtslauf seitens des Funktionswahlschalters 20 eingenommen ist.

Fig. 4 zeigt ein Detail der mechanischen Kopplung zwischen Betriebswahlschalter 10 und Funktionswahlschalter 20, im Betriebsmodus Hammerbohren HB, zur Erläuterung der Kulissensteuerung 55. Der Betriebswahlschalter 10 in Fig. 4 ist im Hammerbohren HB befindlich.

Mit dem als Schiebeschalter ausgebildeten Betriebswahlschalter 10 ist eine Steuerstange 15 verbunden, die in einem Gleitlager 17 gelagert ist. Auf der dem Betriebswahlschalter 10 abgewandten Seite der Steuerstange 15 ist eine Steuerkulisse 55 mit einem Kulissenprofil 23 angeordnet. Das Kulissenprofil 23 ist umgekehrt wannenförmig ausgebildet.

Der gestrichelt dargestellte Funktionswahlschalter 20 weist einen Schaltschwenkarm 27 mit endständigem Kulissenstein 25 auf. Der Kulissenstein 25 greift in das Kulissenprofil 23 der Kulissensteuerung 50. Der Funktionswahlschalter 20, genauer gesagt: der Schaltschwenkarm 27 des Funktionswahlschalters 20 ist in Querrichtung Q zur Hauptschaltung HR betätigbar, d.h. schwenkbar.

In dem in Fig. 4 gezeigten Zustand sind der Betriebswahlschalter 10 und der Funktionswahlschalter 20 derart gekoppelt, dass beim Betriebsmodus Hammerbohren HB die Ansteuerfunktion Rechtslauf RL des Funktionswahlschalters 20 eingenommen ist. In dieser Ansteuerfunktion Rechtslauf RL liegt der Kulissenstein 25 in einem am Ende eines Armes des wannenförmig ausgebildeten Kulissenprofils 23.

Ausgehend von der in Fig. 4 gezeigten Darstellung, ist in Fig. 5 nun der Betriebswahlschalter 10 im Betriebsmodus Meißelverstellung O dargestellt. Hierbei ist der Schaltschwenkarm 27 des Funktionswahlschalters 20 in Sperrposition SP befindlich, das heißt, der Motor (nicht gezeigt) der Handwerkzeugmaschine 100 ist nicht mit einem Strom beaufschlagt. In dieser gezeigten Sperrposition SP erstreckt sich der Schaltschwenkarm 27 parallel zur Hauptschaltrichtung HR der Hauptschaltereinheit dessen Teil der Funktionswahlschalter 20 ist.

Fig. 6 zeigt schließlich den Betriebswahlschalter 10 in Ansteuerfunktion Linkslauf LL. Wie der Fig. 6 entnommen werden kann, sind der Betriebswahlschalter 10 und der Funktionswahlschalter 20 derart gekoppelt, dass im Betriebsmodus Meißeln M der Funktionswahlschalter 20 in Ansteuerfunktion Linkslauf LL befindlich ist. Dies wird, wie auch bereits mit Bezug auf Fig. 4 beschrieben, durch entsprechend wannenförmige Ausgestaltung des Kulissenprofils 23 erreicht.

Fig. 7 zeigt schließlich schematisch den Funktionswahlschalter 20 und die Kulissensteuerung 50 in perspektivischer Darstellung, wobei die Kulissensteuerung 50 aus Darstellungsgründen nicht montiert ist, das heißt, der Kulissenstein 25 ragt nicht in das Kulissenprofil 23 ein.

Wie der Darstellung der Fig. 7 gut entnommen werden kann, ist der Funktionswahlschalter 20 in Querrichtung Q schwenkbar. Dazu weist der Funktionswahlschalter 20 einen Schaltschwenkarm 27 auf, an dessen Ende der Kulissenstein 25 ausgebildet ist.

Wie ebenfalls der Fig. 7 entnommen werden kann, ist der Funktionswahlschalter 20 in eine Hauptschaltereinheit 30 integriert, die in Hauptschalterrichtung HR betätigt werden kann. Oberhalb des Kulissensteins 25 ist das Kulissenprofil 23 der Steuerkulisse 55 dargestellt. Eine zum Betriebswahlschalter 10 führende Steuerstange ist in Fig. 7 nicht dargestellt.

### Bezugszeichenliste

- 10: Betriebswahlschalter
- 15: Steuerstange
- 17: Gleitlager
- 20: Funktionswahlschalter
- 23: Kulissenprofil
- 25: Kulissenstein
- 27: Schaltschwenkarm
- 30: Hauptschaltereinheit
- 50: Kulissensteuerung
- 55: Steuerkulisse
- 80: Versorgungsakku
- 90: Werkzeuggehäuse
- 100: Elektrische Handwerkzeugmaschine
- 200: Meißel
- HB: Betriebsmodus Hammerbohren
- HR: Hauptschaltrichtung der Hauptschaltereinheit
- M: Betriebsmodus Meißeln
- LL: Ansteuerfunktion Linkslauf
- O: Betriebsmodus Meißelverstellung
- Q: Querrichtung
- R: Rotationsantriebsachse
- RL: Ansteuerfunktion Rechtslauf
- SP: Sperrposition

## Patentansprüche

1. Elektrische Handwerkzeugmaschine (100) mit einem Werkzeuggehäuse (90), einem Betriebswahlschalter (10) und einem Funktionswahlschalter (20), wobei der Betriebswahlschalter (10) ausgebildet ist einen mechanischen Betriebsmodus, vorzugsweise Meißeln (M) und/oder Hammerbohren (HB), zu schalten und der Funktionswahlschalter (20) ausgebildet ist eine vorzugsweise elektrische Ansteuerfunktion, vorzugsweise Rechtslauf (RL), Sperrposition (SP) und/oder Linkslauf (LL) zu schalten, und wobei der Betriebswahlschalter (10) und der Funktionswahlschalter (20) räumlich voneinander getrennt am Werkzeuggehäuse (90) angeordnet sind,
**dadurch gekennzeichnet, dass** der Betriebswahlschalter (10) mechanisch mit dem Funktionswahlschalter (20) gekoppelt ist, derart dass beim Betätigen des Betriebswahlschalters (10) in zumindest einen Betriebsmodus (M, HB, O) ein Umschalten des Funktionswahlschalters (20) bewirkt wird.

2. Handwerkzeugmaschine (100) nach Anspruch 1,
**dadurch gekennzeichnet, dass** der Betriebswahlschalter (10) über eine Kulissensteuerung (50) mit dem Funktionswahlschalter (20) gekoppelt ist.

3. Handwerkzeugmaschine (100) nach 2,
**dadurch gekennzeichnet, dass** die Kulissensteuerung (50) eine Steuerkulisse (55) aufweist, in die ein von dem Funktionswahlschalter (20) umfasster Kulissenstein (25) eingreift, der an einem Schaltschwenkarm (27) des Funktionswahlschalters (20) angeordnet ist.

4. Handwerkzeugmaschine (100) nach einem der vorangehenden Ansprüche,
**gekennzeichnet durch** eine Hauptschaltereinheit (30) zum elektrischen Einschalten und Ausschalten der Handwerkzeugmaschine (100), wobei der Funktionswahlschalter (20) in die Hauptschaltereinheit (30) integriert ist.

5. Handwerkzeugmaschine (100) nach Anspruch 4,
**dadurch gekennzeichnet, dass** der Funktionswahlschalter (20) quer (Q) zu einer Hauptschaltrichtung (HR) der Hauptschaltereinheit (30) betätigbar ist.

6. Handwerkzeugmaschine (100) nach einem der vorangehenden Ansprüche,
**dadurch gekennzeichnet, dass** der Betriebswahlschalter (10) als Drehschalter oder Schiebeschalter ausgebildet ist.

7. Handwerkzeugmaschine (100) nach einem der vorangehenden Ansprüche,
**dadurch gekennzeichnet, dass** der Betriebswahlschalter (10), als mechanischen Betriebsmodus, eine Position zur Meißelverstellung (O) aufweist, bei der ein in der Handwerkzeugmaschine (100) aufgenommener Meißel (200) um eine Rotationsantriebsachse (R) der Handwerkzeugmaschine (100) verstellt werden kann.

8. Handwerkzeugmaschine (100) nach Anspruch 7,
**dadurch gekennzeichnet, dass** der Funktionswahlschalter (20), als Ansteuerfunktion, eine Sperrposition (SP) aufweist, bei der eine elektrische Ansteuerung eines Motors der Handwerkzeugmaschine (100) elektrisch und/oder mechanisch unterbunden ist.

9. Handwerkzeugmaschine (100) nach Anspruch 8,
**dadurch gekennzeichnet, dass** der Funktionswahlschalter (20) in der Sperrposition (SP) befindlich ist, wenn der Betriebswahlschalter (10) in der Position zur Meißelverstellung (O) befindlich ist.

10. Handwerkzeugmaschine (100) nach einem der vorangehenden Ansprüche,
**dadurch gekennzeichnet, dass** die elektrische Handwerkzeugmaschine (100) als Kombihammer ausgebildet ist, der über einen Versorgungsakku (80) stromversorgt wird.
